# FASCICULE DE BREVET EUROPEEN

(11) **EP 0 314 590 B1**
(45) Date de publication et mention de la délivrance du brevet: **21.08.1991**
(21) Numéro de dépôt: 88440089.6
(22) Date de dépôt: 21.10.1988
(51) Int. Cl.: F24B 1/192

(54) **Porte guillotine perfectionnée pour foyer fermé de cheminée**
Schiebetür für Kamin
Sash door for a fireplace

(30) Priorité: 23.10.1987 FR 8714885; 25.03.1988 FR 8804146
(43) Date de publication de la demande: 03.05.1989
(73) Titulaire: FONDIS, S.A., F-68800 Thann (FR)
(72) Inventeur: Richard, Robert, F-68800 Thann (FR)
(74) Mandataire: Metz, Paul

(56) Documents cités:
- EP-A- 0 218 513
- FR-A- 2 512 932
- FR-A- 2 542 849
- FR-A- 2 546 611
- FR-A- 2 578 959

## Description

La présente invention concerne une porte guillotine perfectionnée pour foyers fermés de cheminées notamment ceux à porte vitrée.

Il existe plusieurs types de mécanismes pour la manoeuvre des portes guillotines en vue de dégager le volume coulissant de l'ouverture du foyer. Ces mécanismes comportent en général des glissières et un dispositif d'assistance mécanique au déplacement en levage et en abaissement, afin de compenser le poids propre du volume coulissant sous la forme de deux contrepoids parallèles reliés chacun par une liaison cinématique, câble ou chaîne, à travers un renvoi, poulie ou roue dentée, à un élément transversal solidaire de la traverse supérieure de la porte (voir, par ex. le EP-A-0218513).

Si ces dispositifs facilitent les manoeuvres en ouverture et en fermeture, ils constituent des causes d'ennuis et d'indisponibilité en cas de mauvais fonctionnement.

En effet, un blocage de la porte en position fermée, ouverte ou partiellement ouverte, occasionne une intervention mécanique peu aisée en raison de la difficulté d'accès au mécanisme situé en partie haute de la hotte.

Par ailleurs, la chaleur dégagée par le foyer dans la hotte risque de provoquer des gauchissements du chemin de glissement se traduisant rapidement par des zones de déplacement difficile.

La manoeuvre de la porte est rendue ainsi inconfortable, voire pénible.

De plus, le nettoyage de la face arrière de la vitre s'avère difficile par manque réel d'accès à travers le foyer.

La présente invention a pour but de remédier à ces divers inconvénients.

A cet effet, elle se rapporte à une porte guillotine perfectionnée pour foyers fermés de cheminées, caractérisée en ce que les doigts de guidage le long des glissières en mouvements verticaux sont reliés, pour les doigts inférieurs aux dispositifs d'assistance mécanique à la manoeuvre alors que les doigts supérieurs sont rendus aptes à sortir de la glissière par un dispositif de dégagement transversal en vue de permettre, avec l'axe virtuel reliant les doigts inférieurs entre eux, le pivotement autour d'un axe inférieur pour réaliser l'effacement de la porte par basculement jusqu'en position horizontale inférieure d'ouverture totale.

De nombreux avantages découlent de la porte perfectionnée selon l'invention:
· nettoyage et entretien facilités;
· construction et démontage plus rapides et plus faciles;
· libre accès au mécanisme de déplacement et de compensation mécanique du poids de la porte;
· nettoyage aisé de la face arrière de la vitre par sa position à plat à l'extérieur du foyer;
· remplacement facile et rapide de la porte;
· dégagement et pivotement par des moyens simples et robustes;
· interventions mécaniques facilitées;
· la possibilité d'ouverture en pivotement constitue une sécurité supplémentaire pour l'accès au foyer;
· un cadre d'esthétique amovible permet de dissimuler tout le mécanisme d'assistance mécanique ainsi que les montants et la traverse supérieure du cadre de la porte.

D'autres avantages spécifiques liés à une variante décrite ci-après s'énoncent comme suit:
· guidage précis et aisé en choisissant le rail et les patins dans une matière synthétique autolubrifiante;
· facilité de dégagement du haut du cadre par simple escamotage par extraction-rétraction des patins supérieurs;
· montage mécanique simple;
· meilleure qualité de l'appui mécanique sur les glissières garantissant une bonne stabilité;
· sécurité et fiabilité de fonctionnement.

Les caractéristiques techniques et d'autres avantages de l'invention sont consignés dans la description qui suit effectuée à titre d'exemple non limitatif sur un mode d'exécution en référence aux dessins accompagnants dans lesquels:
· la figure 1 est une vue générale en perspective d'une cheminée pourvue d'un foyer fermé équipé de la porte perfectionnée selon l'invention et de son mécanisme de déplacement et d'ouverture avec agrandissement sur un des montants montrant une forme de réalisation du dispositif de maintien des doigts inférieurs;
· la figure 2 est une vue schématique en perspective simplifiée illustrant les deux positions d'ouverture de la porte;
· les figures 3 et 4 sont des vues schématiques de détail représentant plus particulièrement le coin respectivement supérieur, sans contrepoids et renvoi, puis inférieur de la porte et une des glissières adjacentes comportant un dispositif de maintien selon un premier mode de réalisation;
· la figure 5 est une vue de détail en perspective d'un autre mode de réalisation du dispositif de maintien;
· la figure 6 est une vue schématique d'un autre mode d'exécution du dispositif de dégagement latéral du doigt supérieur;
· la figure 7 est une vue en perspective simplifiée d'un autre mécanisme de maintien en position basse de l'axe de pivotement inférieur du cadre de la porte par action sur le contrepoids;
· la figure 8 est une vue en coupe transversale d'un montant illustrant les différentes positions de la porte entre une position extrême haute ouverte et une position basse ouverte basculée à plat;
· la figure 9 est une vue en coupe longitudinale d'une des glissières le long d'un montant illustrant les positions caractéristiques de la porte;
· la figure 10 est une vue simplifiée en perspective de l'ensemble de guidage selon une variante perfectionnée;
· la figure 11 est une vue schématique en perspective montrant plus particulièrement le mécanisme de blocage selon la variante représentée sur la figure 10;
· la figure 12 est un agrandissement en perspective d'un exemple de réalisation du dispositif de condamnation de la variante perfectionnée;
· la figure 13 est une vue schématique de profil du mécanisme d'appui-blocage;
· la figure 14 est le schéma multiple de trois positions caractéristiques référencées A, B et C, du mécanisme d'appui-blocage de l'extrémité de l'axe inférieur.

On décrira ci-après à titre d'exemple plusieurs modes de réalisation des moyens généraux de l'invention.

L'idée générale inventive consiste, pour une porte du type guillotine utilisée sur un foyer fermé de cheminée, à déporter vers le bas le point d'accrochage du dispositif d'assistance mécanique au déplacement et à utiliser un axe inférieur pour réaliser le pivotement amenant la porte dans une position basse de pleine ouverture dans laquelle elle se trouve basculée à plat.

Pour ce faire, le dispositif d'assistance mécanique aux mouvements de la porte est déporté vers le bas et relié par une liaison souple à la partie inférieure du cadre de la porte, les éléments supérieurs de guidage pouvant s'échapper latéralement des glissières pour permettre le pivotement de la porte vers le bas jusqu'en position escamotée ouverte à plat.

Plus particulièrement et comme on le verra ci-après, on utilise les éléments inférieurs de guidage le long des glissières comme extrémités de l'axe inférieur de pivotement de la porte et comme point de fixation de l'extrémité de la liaison au dispositif d'assistance mécanique au déplacement.

Un caisson métallique 1 entoure un foyer 2 d'une cheminée 3 à hotte 4. Ce caisson comporte en partie avant une porte 5 à cadre 6 maintenant une vitre 7 thermorésistante.

La porte 5 est du type guillotine, c'est-à-dire à déplacement vertical entre une position basse de fermeture et une position haute de dégagement, position dans laquelle l'ouverture d'accès à l'intérieur du caisson 1 est entièrement dégagée.

Le cadre 6 de la porte coulisse verticalement le long de deux glissières verticales 8 et 9 parallèles, se poursuivant vers le haut, réunies entre elles en partie supérieure par une traverse 10.

Chacune des glissières est formée, par exemple, de deux fers plats 11 et 12 maintenus en regard, parallèles entre eux, par des éléments mécaniques appropriés laissant libre sur toute leur longueur l'intervalle constant ménagé entre eux.

Le déplacement le long de ces guides verticaux s'effectue par l'intermédiaire de tout moyen approprié.

Plus particulièrement, le cadre est guidé et porté sur les glissières 8 et 9 par l'intermédiaire d'éléments transversaux hauts et bas, présents aux extrémités de chaque montant, rapportés par exemple sur les chants des traverses adjacentes, réalisés selon un mode d'exécution sous la forme de doigts inférieurs 13 et supérieurs 14, disposés au voisinage de chaque coin du cadre.

Selon l'invention, on prévoit un axe inférieur 15 de pivotement permettant à la porte de basculer vers l'avant et de venir s'immobiliser à plat en position d'ouverture totale.

Selon la particularité de l'invention, les doigts inférieurs 13 en correspondance sont utilisés comme extrémités de l'axe inférieur 15 de pivotement.

Pour réaliser cette fonction, les doigts supérieurs 14 doivent pouvoir traverser latéralement les glissières verticales à travers un dispositif de dégagement 16.

A cet effet, celles-ci ou du moins l'élément frontal, fer plat ou autre, présentent un passage par exemple sous la forme d'une fente 17.

Cette fente peut être obturée par une patte pivotante telle que 18, comme représenté sur la figure 6, ou tout autre moyen mécanique, verrou ou autre, permettant d'obtenir occasionnellement une libération de dégagement latéral du doigt supérieur correspondant.

Le cadre 6 est formé de montants tels que 19 et d'une traverse supérieure 20 et inférieure 21.

Lors du pivotement en position basse escamotée, la porte a tendance à se soulever sous l'effet du contrepoids du dispositif d'assistance. Pour éviter sa remontée, il s'avère indispensable de prévoir en partie inférieure un dispositif approprié de maintien 22 permettant le blocage de l'axe de pivotement 15 en position basse.

On décrira ci-après à titre illustratif trois exemples de réalisation de ce dispositif de maintien.

Une première réalisation possible de ce dispositif est représentée sur la figure 4 en partie inférieure. Il s'agit d'un mécanisme basculant sous la forme d'une patte 23, conformée en équerre, mobile en inclinaison, composée d'une lame inclinable 24 et d'une platine de maintien 25 perpendiculaire à cette lame. La platine de maintien 25 entre dans une fente 26 que présente l'élément frontal de la glissière au droit de ce mécanisme pour constituer une paroi transversale de blocage ou de support pour l'axe ou doigt adjacent inférieur 13. Bien entendu, un mécanisme analogue équipe le montant homologue. Selon la position de la porte, ledit doigt prend appui sur le plan transversal constitué par la platine 25 lorsque celle-ci est engagée dans la glissière et porte le doigt 13. La lame 24 se trouve alors contre la glissière et la porte en position de fermeture. Dans la configuration d'ouverture en pivotement, ledit doigt 13 descend en dessous de la platine 25 qui le retient prisonnier vers le bas comme on le verra ci-après.

Pour permettre le fonctionnement, on peut prévoir pour Ia lame 24 un rappel élastique en position rabattue contre la glissière, en la réalisant par exemple dans un matériau à effet de ressort (acier de ressort à lame ou autre) ou sous la forme d'une patte pivotante autour d'un axe inférieur avec rappel élastique par exemple de torsion en position rabattue.

Un autre mode de réalisation du dispositif de maintien 22 est représenté sur la figure 5. Selon ce mode, la patte pivotante est remplacée par une lame métallique bombée et élastique 27 disposée longitudinalement par rapport au fer plat frontal 12 de la glissière, fixée sur celui-ci à chacune de ses extrémités 28 et 29 par exemple par rivetage.

La lame 27 présente dans sa partie médiane un élément transversal sous la forme d'un doigt de blocage 30 s'engageant à travers le fer plat adjacent 12 par un passage. Le doigt de blocage 30 constitue un support pour le doigt 13 en position de fermeture et une retenue de ce doigt en position basse lors du pivotement. Le fonctionnement général reste identique comme on le verra ci-après.

Avant d'examiner une variante supplémentaire on décrira ci-après le dispositif d'assistance au déplacement de la porte.

Classiquement et en référence aux figures 1, 2, 8 et 9, la porte guillotine selon l'invention comporte un dispositif d'assistance 31 au déplacement sous la forme d'un contrepoids 32 relié à la porte par deux liaisons souples telles que 33 par l'intermédiaire d'un renvoi cinématique d'angle sous la forme de poulies ou roues dentées 34.

Ce dispositif est double, relié par un axe 35 commun aux deux poulies ou roues dentées 34.

Selon l'invention, ce dispositif est relié par les liaisons souples 33 aux extrémités des doigts inférieurs 13, ce qui permet de déplacer le renvoi de mouvement dans sa position la plus basse, c'est-à-dire légèrement au-dessus de la limite supérieure de l'ouverture du foyer et de laisser libres les doigts supérieurs 14 qui peuvent ainsi occasionnellement sortir latéralement des glissières.

Un autre dispositif ou mécanisme 36 prévu aux mêmes effets de blocage des doigts inférieurs 13 est représenté sur la figure 7. Il agit par action sur le contrepoids 32. Ce dispositif 36 est de préférence à utiliser conjointement avec les dispositifs de verrou mécanique destiné à obturer les fentes 17 des doigts supérieurs comme indiqué ci-dessus.

Tout déplacement supplémentaire vertical vers le bas s'effectue sous l'effet du propre poids de la porte, car la compensation mécanique se trouve alors neutralisée par butée en descente du contrepoids de la porte. La force verticale due au poids s'avère suffisante pour maintenir la porte en position extrême basse pendant l'intégralité du mouvement de pivotement jusqu'à l'ouverture complète en position escamotée à plat.

Tout dispositif de butée ou autre neutralisant l'action du contrepoids peut convenir. Il suffit que la neutralisation soit opérante à partir du niveau d'utilisation matérialisé par la position qu'occupe la porte en fermeture du foyer.

Un des avantages supplémentaires de l'invention réside dans le fait qu'il devient possible de cacher les glissières et le mécanisme d'assistance au déplacement par des capots rectilignes d'esthétique, amovibles, escamotables ou fixes, verticaux tels que 37 et un capot supérieur horizontal tel que 38.

Les capots verticaux doivent permettre le dégagement des doigts supérieurs 14. Pour ce faire, ils sont réalisés escamotables, par exemple pivotants autour de charnières.

Dans le cas de capots fixes, il s'avère nécessaire de prévoir des ouvertures de dégagement pour les doigts supérieurs, par exemple des encoches 39.

On examinera maintenant le fonctionnement de la porte guillotine perfectionnée à double ouverture selon l'invention.

L'ouverture par déplacement vertical de la porte ne diffère pas sensiblement d'une porte classique du type guillotine. Il suffit de libérer les dispositifs de blocage ou de maintien des doigts inférieurs 13.

Pour réaliser le pivotement à plat, il suffit, si nécessaire, de libérer les fentes 17 des éventuels verrous et de bloquer les doigts inférieurs en position basse. La porte bascule vers l'extérieur sous l'effet de son propre poids.

On expliquera en détail ci-après le fonctionnement de la porte avec le dispositif de maintien 22 par blocage à lame 24 en référence à la figure 8.

Sur cette figure on a matérialisé les positions de la porte par deux lignes identiques de traits:
· position ouverte haute, en traits pointillés,
· position fermée en traits continus,
· position de pivotement en traits mixtes.

Pour des raisons de clarté on a représenté les doigts inférieurs en ronds noirs et les doigts supérieurs en ronds clairs.

Selon ce mode de réalisation les fentes 17 sont de simples fentes et le maintien des axes inférieurs s'effectue par une patte pivotante.

Le fonctionnement reste identique avec des dispositifs de maintien 22 analogues.

En position fermée, la porte repose par les doigts inférieurs 13 sur la platine de maintien 25 formant support. La position des fentes 17 sur les glissières est suffisamment basse pour que les doigts supérieurs 14 soient, dans cette position de la porte, au-dessus des fentes 17. La porte est ainsi immobilisée de façon sûre en position de fermeture.

Pour ouvrir la porte en position haute, il suffit de la soulever jusqu'à dégagement total de l'ouverture et il n'est nul besoin de retenir les doigts supérieurs dans les glissières.

Le dispositif d'assistance à contrepoids rend la manoeuvre plus aisée.

En position haute, l'emplacement des fentes 17 par rapport à la butée haute permet aux doigts inférieurs 13 de se retrouver juste en dessous du niveau des fentes 17 lorsque la porte est entièrement relevée.

L'ouverture en pivotement s'effectue de la façon suivante.

Une commande appropriée sur les dispositifs de maintien 22 permet aux doigts inférieurs de descendre en position basse pour réaliser le pivotement. Au cours de cette manoeuvre, la platine 25 s'efface en sortant de la glissière pour libérer vers le bas le chemin le long des glissières.

La porte descend alors légèrement jusqu'à un point bas dans lequel les doigts inférieurs 13 sont en butée basse en extrémité inférieure des glissières. Cette position correspond exactement à la présentation des doigts supérieurs 14 devant les fentes 17.

Lors du relâchement de la commande des dispositifs de maintien 22, les pattes pivotantes reviennent par rappel élastique en position rabattue. La platine 25 revient occuper sa position de paroi transversale à travers les glissières rendant ainsi prisonniers les doigts inférieurs en position basse.

La porte ne peut remonter par l'effet du contrepoids et le pivotement s'effectue sans contrainte jusqu'à la position inférieure escamotée à plat.

Il en est de même pour le rabattement et la mise en place en position de fermeture après libération du dispositif de maintien.

Selon une variante à la présente invention, on a prévu, pour améliorer le glissement de coulissement le long des glissières et pour simplifier la fabrication et l'utilisation de la porte guillotine, de remplacer l'ensemble coulissant de guidage formé de deux fers plats parallèles entre et le long desquels coulisse l'un ou l'autre doigt inférieur.

Conformément à cette variante, ce remplacement est effectué au profit de deux ensembles disposés de part et d'autre du cadre de la porte, formés chacun d'un rail, le long duquel se déplacent un patin inférieur et un patin supérieur montés chacun en extrémité du cadre, chaque patin inférieur portant une des extrémités de l'axe inférieur de pivotement qui le traverse, l'ensemble étant complété par un mécanisme inférieur d'appui-blocage d'au moins une des extrémités de l'axe de pivotement en position basse.

Plus précisément, cette variante se montre remarquable en ce que le cadre est monté pivotant au niveau de son axe de pivotement inférieur et d'un axe porteur supérieur par des patins respectivement inférieurs et supérieurs coulissant deux à deux chacun sur des rails de coulissement présents de part et d'autre du cadre, chaque patin inférieur ou supérieur portant une des extrémités des axes inférieur ou supérieur, lesdites extrémités de l'axe inférieur coopérant avec un mécanisme d'appui-blocage et étant reliées chacune au dispositif d'assistance aux mouvements de la porte.

On décrira maintenant ci-après, en référence aux figures de 10 à 14, une forme de réalisation de cette variante sans pour autant vouloir se limiter à des moyens particuliers.

Selon cette variante, le mécanisme de guidage et de blocage se compose de deux ensembles homologues de guidage tels que 40 disposés latéralement de part et d'autre du cadre de la porte le long desquels elle se déplace verticalement.

Ces ensembles de guidage 40 comprennent essentiellement chacun un rail de coulissement 41, par exemple de section rectangulaire. Sur ce rail, coulissent deux patins, inférieur 42 et supérieur 43, montés en extrémité d'axes inférieur 44 et supérieur 45, axes solidaires chacun du chant extérieur horizontal correspondant, inférieur et supérieur, du cadre.

Chaque patin présente un front avant 46 conformé en encoche telle que 47 apte à venir s'engager totalement sur le rail pour y coulisser avec une bonne stabilité.

Les patins inférieurs 42 portent chacun une des extrémités de l'axe de pivotement inférieur 44 par exemple par emmanchement dans le corps du patin jusqu'à une rondelle-butée 48 que chaque extrémité de l'axe de pivotement inférieur 44 possède au droit de l'angle inférieur du cadre, contre la face opposée à celle de l'encoche 47.

L'encoche 47 délimitée par deux ailes 49 et 50 est décalée par rapport à un plan médian de manière à ménager d'un côté une aile plus importante, par exemple 50. Le corps de chaque patin est traversé par une des extrémités de l'axe adjacent qui émerge de l'aile 50 en vue de servir de doigt de liaison 51 pour l'axe inférieur dont l'extrémité est solidarisée à la liaison cinématique du dispositif d'assistance mécanique à la manoeuvre de la porte. Ce dispositif est constitué, par exemple, par une circulation 52 d'une chaîne 53 à contrepoids 54 entre deux poulies dentées inférieure 55 et supérieure 56.

Les patins supérieurs 43 sont montés escamotables sur l'axe supérieur 45 par l'intermédiaire d'un poussoir 57 par exemple un dispositif à ressort 58 permettant le maintien ou l'extraction de l'encoche 47 du rail donc le maintien ou la libération de la porte en pivotement.

Comme on le verra ci-après, les effets de cette extraction sont annulés sur une faible distance de part et d'autre de la position de fermeture de la porte pour obliger l'utilisateur à un premier mouvement de descente de la porte avant son basculement en ouverture.

Au moins un des ensembles de guidage 40 selon le présent perfectionnement comporte en partie inférieure un mécanisme d'appui-blocage 59 pour le doigt de liaison 51.

Ce mécanisme de condamnation sera avantageusement réalisé sous la forme d'une clé verticale pivotante 60 possédant une poignée 61 et une platine 62 reliées par une tige 63. La poignée et la platine sont décalées angulairement de 90°.

La poignée 61 présente en sous-face un chant 64 de butée pour le doigt de liaison 51. De même, la platine 62 présente un chant supérieur de butée 65 contre lequel vient prendre appui le doigt de liaison 51.

Selon la position angulaire de la poignée, par rapport à celle du doigt de liaison, ce dernier reposera sur le chant supérieur de la platine et se retrouvera, selon la configuration, en position basse ou haute, bloqué vers le haut par la poignée comme illustré par les schémas de la figure 14.

Avantageusement, le pivotement de la clé sera facilité par un ressort d'assistance 66 qui a pour seul but de forcer la clé 60 dans l'une ou l'autre de ses positions stables de fonctionnement.

Pour des raisons de sécurité, le rail 41 présente en partie supérieure, de part et d'autre de la position du patin supérieur 43, un dispositif de condamnation 67 sous la forme par exemple d'une équerre de blocage 68 à aile frontale 69 formant butée transversale pour le patin supérieur adjacent.

Ce dispositif de condamnation oblige l'utilisateur à descendre la porte après action sur la clé 60 comme on l'expliquera ci-après.

Le fonctionnement s'avère simple. On l'expliquera à l'aide des schémas de la figure 14.

La position de fonctionnement de la porte dans sa configuration fermée correspond à la position A de la clé dans laquelle l'extrémité 51 de l'axe inférieur 44 repose sur le chant supérieur de la platine 62. Dans cette position, le mouvement de pivotement de la porte vers l'avant est condamné par l'aile frontale de l'équerre 68. L'ouverture de la porte se traduit par le passage successif dans les positions B et C.

Le premier mouvement consiste à tourner la clé de manière à rendre possible la descente de la porte jusqu'à sa position verticale la plus basse (position B). Dans cette position, la libération des patins supérieurs est totale, permettant ainsi le basculement-pivotement de la porte vers l'avant.

Au cours de son mouvement de basculement, le déplacement du centre de gravité de la porte provoque la remontée de l'axe inférieur 45 jusqu'à son appui-blocage contre la sous-face de la poignée 62 empêchant ainsi toute remontée supplémentaire, volontaire ou non, de la porte une fois que celle-ci a amorcé un mouvement pivotant vers l'avant.

L'aile frontale 69 de cette équerre est de largeur suffisante pour empêcher le mouvement du patin et de la porte vers l'avant même après extraction du patin supérieur du rail adjacent.

## Revendications

1. Porte perfectionnée du type à guillotine pour foyers fermés de cheminées se déplaçant le long de glissières (8) et (9) avec l'aide d'une assistance mécanique à la manoeuvre, porte comprenant un cadre (6) dont chaque montant possède au moins un élément transversal inférieur et au moins un élément transversal supérieur pour le guidage de roulage ou de coulissement le long d'ensembles verticaux de guidage, caractérisée en ce qu'elle s'ouvre par basculement autour d'un axe de pivotement inférieur horizontal (15) dont les extrémités prennent appui sur les ensembles verticaux de guidage, extrémités bloquées en position inférieure basse lors du pivotement par un dispositif de maintien (22), chaque ensemble de guidage présentant au niveau de chaque élément transversal supérieur un dispositif de dégagement latéral en vue de permettre l'inclinaison de la porte puis son pivotement autour de l'axe inférieur (15) et en ce que les liaisons du dispositif d'assistance mécanique aux mouvements du cadre sont reliées en partie inférieure du cadre.

2. Porte selon la revendication 1, caractérisée en ce que les éléments transversaux de guidage sont des doigts inférieurs (13) et supérieurs (14) solidaires du cadre de la porte.

3. Porte selon la revendication 2, caractérisée en ce que les extrémités de l'axe inférieur de pivotement (15) sont les doigts inférieurs (13).

4. Porte selon les revendications 1, 2 ou 3 caractérisée en ce que l'extrémité de chaque liaison au dispositif d'assistance mécanique au déplacement est fixée à chaque doigt inférieur (13).

5. Porte selon l'une quelconque des revendications précédentes, caractérisée en ce que les dispositifs de dégagement latéral (16) sont des fentes (17).

6. Porte selon l'une quelconque des revendications précédentes, caractérisée en ce que les dispositifs de dégagement latéral (16) sont des fentes (17) équipées d'un verrou mécanique.

7. Porte selon l'une quelconque des revendications de 1 à 5, caractérisée en ce que le dispositif de maintien en position verticale inférieure de l'axe (15) est une patte mobile en inclinaison composée d'une lame inclinable (23) avec rappel élastique vers la glissière portant une platine de maintien (25) perpendiculaire à cette lame, platine traversant la glissière adjacente par une fente (26) en vue de constituer une paroi transversale d'arrêt ou de support pour le doigt inférieur (13) correspondant.

8. Porte selon l'une quelconque des revendications de 1 à 6, caractérisée en ce que le dispositif de maintien (22) en position verticale inférieure de l'axe (15) est une tige ou goupille transversale à chaque glissière.

9. Porte selon l'une quelconque des revendications précédentes, caractérisée en ce que le dispositif d'assistance au déplacement vertical de la porte comprend de chaque côté une chaîne et une roue dentée, l'extrémité de chaque chaîne étant fixée au doigt inférieur (13) correspondant.

10. Porte selon l'une quelconque des revendications précédentes, caractérisée en ce que les montants (19) du cadre (6) et la traverse supérieure (20) sont protégés et cachés par des capots rectilignes verticaux (37) et horizontaux (38), fixes ou amovibles.

11. Porte selon la revendication 1, caractérisée en ce que les ensembles de guidage permettant le déplacement du cadre de la porte sont des rails formant glissières, sur lesquels coulissent, par l'intermédiaire de patins inférieur (42) et supérieur (43), un axe de pivotement inférieur (44) et un axe porteur supérieur (45), patins dont l'extrémité est conformée pour venir s'engager à coulissement sur le rail formant glissière, chaque patin portant une des extrémités respectivement des axes inférieurs ou supérieurs et en ce que, de chaque patin inférieur, émerge une extrémité d'axe en doigt de liaison (51) relié au dispositif d'assistance mécanique aux mouvements de coulissement du cadre.

12. Porte selon la revendication 11, caractérisée en ce que les patins inférieurs portent les extrémités de l'axe inférieur par emmanchement dans leur corps jouant le rôle de palier, lesdits axes présentant au droit de l'entrée dans le patin une rondelle-butée (48).

13. Porte selon les revendications 11 ou 12, caractérisée en ce que les patins supérieurs sont escamotables.

14. Porte selon la revendication 13, caractérisée en ce que les patins supérieurs sont rétractables le long de l'extrémité de l'axe supérieur (45).

15. Porte selon la revendication 11, caractérisée en ce que l'extrémité de chaque patin est conformée en encoche (47) à ailes disymétriques (49) et larges (50) en alignement avec l'entrée de laquelle émerge l'extrémité de l'axe inférieur.

16. Porte selon l'une quelconque des revendications précédentes de 11 à 15, caractérisée en ce que le doigt de liaison (51) est retenu en position basse par un mécanisme de d'appui-blocage (59).

17. Porte selon la revendication 16, caractérisée en ce que le mécanisme d'appui-blocage (59) est à clé pivotante (60) à tige (63) reliant une poignée (61) et une platine (62) décalées entre elles de 90°. d'angle.

18. Porte selon la revendication 17, caractérisée en ce que la poignée (61) présente en sousface un chant (64) de butée pour le doigt de liaison (51) et en ce que la platine présente un chant supérieur de butée (65) pour le même doigt de liaison (51).

19. Porte selon l'une des revendications 16 à 18, caractérisée en ce que la clé est contrainte dans une position de fonctionnement par un ressort d'assistance (66).

20. Porte selon l'une des revendications 11 à 19, caractérisée en ce que le rail possède en partie supérieure au niveau de la position du patin supérieur, porte fermée, un dispositif de condamnation (67) constituant une butée pour le mouvement de la porte vers l'avant tant que celle-ci n'est pas descendue suffisamment.

## Patentansprüche

1. Schiebetür für geschlossene Feuerstellen von Kaminen, die entlang von Gleitschienen (8) und (9) mit Hilfe einer mechanischen Unterstützung des Vorgangs verstellt wird, bestehend aus einem Rahmen (6), wobei jeder Ständer des Rahmens mindestens einen unteren querliegenden Teil und mindestens einen oberen querliegenden Teil für die Führung der Lauf- oder der Gleitbewegung entlang von senkrechten Führungsteilen besitzt, **dadurch** **gekennzeichnet**, daß die Tür sich durch Kippen um einen waagrechten, unteren Schwenkbolzen (15) öffnet, wobei die Enden des Schwenkbolzens sich auf die senkrechten Führungsteile abstützen, und die besagten Enden des Schwenkbolzens während der Schwenkbewegung in unterer tiefer Lage durch eine Haltevorrichtung (22) verriegelt sind, wobei jeder Führungsteil an der Höhe jedes oberen querliegenden Teils eine Einrichtung für eine seitliche Entriegelung aufweist, damit die Tür geneigt und dann um den unteren Bolzen (15) geschwenkt werden kann, und daß die Verbindungen der Einrichtung für die mechanische Unterstützung der Bewegungen des Rahmens an dem unteren Teil des Rahmens angebracht sind.

2. Tür gemäß Anspruch 1, **dadurch** **gekennzeichnet**, daß die querliegenden Führungsteile untere (13) und obere (14) Finger sind, die mit dem Rahmen der Tür fest verbunden sind.

3. Tür gemäß Anspruch 2, **dadurch** **gekennzeichnet**, daß die Enden des unteren Schwenkbolzens (15) die unteren Finger (13) sind.

4. Tür gemäß den Ansprüchen 1, 2 oder 3, **dadurch** **gekennzeichnet**, daß das Ende jeder Verbindung an der Einrichhtung für die mechanische Unterstützung der Verstellung an jedem unteren Finger (13) befestigt ist.

5. Tür gemäß irgendeinem der vorstehenden Ansprüche, **dadurch** **gekennzeichnet**, daß die Einrichtungen für eine seitliche Entriegelung (16) Schlitze (17) sind.

6. Tür gemäß irgendeinem der vorstehenden Ansprüche, **dadurch** **gekennzeichnet**, daß die Einrichtung für eine seitliche Entriegelung (16) Schlitze (17) sind, die mit einem mechanischen Riegel versehen sind.

7. Tür gemäß irgendeinem der Ansprüche 1 bis 5, **dadurch** **gekennzeichnet**, daß die Einrichtung für das Halten in unterer senkrechter Stellung des Bolzens (15) eine Lasche ist, die geneigt werden kann, und aus einer schrägstellbaren Klinge (23) mit elastischer Rückstellung zu der Gleitschiene hin besteht, die eine Halteplatte (25), die senkrecht zu dieser Klinge steht, trägt, wobei die Halteplatte (25) durch einen Schlitz (26) die nebenstehende Gleitschiene durchquert, um für den entsprechenden unteren Finger (13) eine querliegende Anschlag- oder Auflagewandung zu bilden.

8. Tür gemäß irgendeinem der Ansprüche 1 bis 6, **dadurch** **gekennzeichnet**, daß die Haltevorrichtung (22) für den Bolzen (15) in der unteren senkrechten Stellung eine Stange oder ein Stift quer zu jeder Gleitschiene ist.

9. Tür gemäß irgendeinem der vorstehenden Ansprüche, **dadurch** **gekennzeichnet**, daß die Einrichtung für die Unterstützung der senkrechten Verstellung der Tür auf jeder Seite eine Kette und ein Zahnrad enthält, wobei das Ende jeder Kette an dem entsprechenden unteren Finger (13) befestigt ist.

10. Tür gemäß irgendeinem der vorstehenden Ansprüche, **dadurch** **gekennzeichnet**, daß die Ständer (19) des Rahmens (6) und das obere Querstück (20) durch geradlinige senkrechte (37) und waagrechte (38), feststehende oder abnehmbare Hauben geschützt und abgedeckt sind.

11. Tür gemäß Anspruch 1, **dadurch** **gekennzeichnet**, daß die Führungsteile für die Verstellung des Rahmens der Tür Schienen, als Gleitschienen gebildet, sind, auf denen über untere (42) und obere (43) Gleitschuhe ein unterer Schwenkbolzen (44) und ein oberer Tragbolzen (45) gleiten, wobei das Ende der Gleitschuhe geformt ist, um auf die Schiene als Gleitschiene gleitend eingeführt zu werden, wobei jeder Gleitschuh eines der Enden oder untere oder obere Bolzen trägt, und daß von jedem unteren Gleitschuh ein Ende des Bolzens als Verbindungsfinger (51) herausragt, der mit der Einrichtung für die mechanische Unterstützung der Gleitbewegungen des Rahmens verbunden ist.

12. Tür gemäß Anspruch 11, **dadurch** **gekennzeichnet**, daß die unteren Gleitschuhe die Enden des unteren Bolzens tragen, indem sie in ihren Körper als Lagerung eingesteckt werden, wobei die besagten Bolzen im Bereich der Einführung in dem Gleitschuh eine Scheibe als Anschlag (48) aufweisen.

13. Tür gemäß den Ansprüchen 11 oder 12, **dadurch** **gekennzeichnet**, daß die oberen Gleitschuhe einziehbar sind.

14. Tür gemäß Anspruch 13, **dadurch** **gekennzeichnet**, daß die oberen Gleitschuhe entlang des Endes des oberen Bolzens (45) zurückgezogen werden können.

15. Tür gemäß Anspruch 11, **dadurch** **gekennzeichnet**, daß das Ende jedes Gleitschuhs als Einkerbung (47) mit asymmetrischen (49) und breiten (50) Schenkeln gebildet ist, die mit der Öffnung, aus der das Ende des unteren Bolzens herausragt, fluchtet.

16. Tür gemäß irgendeinem der Ansprüche 11 bis 15, **dadurch** **gekennzeichnet**, daß der Verbindungsfinger (51) in der unteren Stellung durch eine mechanische Einrichtung als Auflage/Riegel (59) gehalten ist.

17. Tür gemäß Anspruch 16, **dadurch** **gekennzeichnet**, daß die mechanische Einrichtung als Auflage/Riegel (59) einen drehbaren Schlüssel (60) mit einer Spindel (63) besitzt, die einen Griff (61) und eine Platte (62), die zueinander um 90° versetzt sind, verbindet.

18. Tür gemäß Anspruch 17, **dadurch** **gekennzeichnet**, daß der Griff (61) auf der Unterseite eine Schmalseite (64) als Anschlag für den Verbindungsfinger (51) aufweist und daß die Platte eine obere Schmalseite als Anschlag (65) für den besagten Verbindungsfinger (51) aufweist.

19. Tür gemäß irgendeinem der Ansprüche 16 bis 18, **dadurch** **gekennzeichnet**, daß der Schlüssel durch eine Hilfsfeder (66) in eine Arbeitsstellung hinein gezwängt wird.

20. Tür gemäß irgendeinem der Ansprüche 11 bis 19, **dadurch** **gekennzeichnet**, daß die Schiene im oberen Bereich bei der Höhe der Stellung des oberen Gleitschuhs bei geschlossener Tür eine Verriegelungseinrichtung (67) besitzt, die einen Anschlag für die Bewegung der Tür nach vorne bildet, solange die Tür nicht ausreichend gesenkt worden ist.

## Claims

1. An improved door of the guillotine type for closed hearths of chimneys and adapted to be displaced along slides (8) and (9) with mechanical operating assistance, said door comprising a frame (7) of which each upright comprises at least one bottom transverse element and at least one top transverse element for rolling or sliding guidance along vertical guide assemblies, characterised in that it opens by tilting about a lower horizontal pivoting spindle (15), the ends of which bear on vertical guide assemblies, the ends being locked in the low position during pivoting by a maintaining device (22), each guide assembly having at the level of each top transverse element a lateral disengagement device to allow the door to be inclined and then pivoted about its lower spindle (15) and in that the connections between the mechanical assistance device for movements of the frame are effected in the bottom part of the frame.

2. A door according to Claim 1, characterised in that the transverse guide elements are bottom fingers (18) and upper fingers (14) which are rigid with the door frame.

3. A door according to Claim 2, characterised in that the ends of the lower pivoting spindle (15) are the bottom fingers (13).

4. A door according to Claims 1, 2 or 3, characterised in that the end of each connection to the mechanical displacement assistance device is fixed to each bottom finger (13).

5. A door according to any one of the preceding Claims, characterised in that the lateral disengagement devices (16) are slots (17).

6. A door according to any one of the preceding Claims, characterised in that the lateral disengagement devices (16) are slots (17) fitted with a mechanical bolt.

7. A door according to any one of Claims 1 to 5, characterised in that the device for maintaining the spindle (15) in the low vertical position is an inclined movable tab consisting of an inclinable leaf (23) with facility for elastic return towards the slide, bearing a maintaining plate (25) which is at right-angles to this leaf, the plate traversing the adjacent slide through a slot (26) in order to constitute the transverse arresting or supporting wall for the corresponding bottom finger (13).

8. A door according to any one of Claims 1 to 6, characterised in that the device (22) for maintaining the low vertical position of the spindle (15) is a rod or peg passing through each slide.

9. A door according to any one of the preceding Claims, characterised in that the device which assists vertical displacement of the door comprises on each side a chain and a sprocket, the end of each chain being fixed to the corresponding bottom finger (13).

10. A door according to any one of the preceding Claims, characterised in that the uprights (19) of the frame (6) and the upper cross-member (20) are protected and concealed by rectilinear vertical (37) and horizontal (38) fixed or removable covers.

11. A door according to Claim 1, characterised in that the guide assemblies which permit displacement of the door frame are rails which form slides, on which slide, via bottom (42) and top (43) blocks, a lower pivoting spindle (44) and an upper bearer spindle (45), the ends of the blocks being shaped to engage in a sliding manner on the rail which forms the slide, each block carrying one of the ends respectively of the lower or upper spindles and in that emerging from each bottom block a spindle end emerges to form a connecting finger (51) which is connected to the mechanical device which assists sliding movements of the frame.

12. A door according to Claim 11, characterised in that the bottom blocks carry the ends of the lower spindle by sleeve-type fitment in their body which acts as a bearing, the said spindles having a stop washer (48) at right-angles to the point of entry into the block.

13. A door according to Claims 11 or 12, characterised in that the top blocks are concealable.

14. A door according to Claim 13, characterised in that the top blocks are retractable along the end of the upper spindle (45).

15. A door according to Claim 11, characterised in that the end of each block is shaped like a notch (47) with asymmetrical arms (49) which are wide (50) in alignment with the entrance from which the end of the lower spindle emerges.

16. A door according to any one of the preceding Claims 11 to 15, characterised in that the connecting finger (51) is held in the low position by a bearing-locking mechanism (59).

17. A door according to Claim 16, characterised in that the bearing-locking mechanism (59) has a pivoting key (60) having a rod (63) connecting a handle (61) and a blade (62) which are offset by an angle of 90° the one to the other.

18. A door according to Claim 17, characterised in that the handle (61) has on its underside an abutting edge (64) for the connecting finger (51) and in that the blade has an upper abutting edge (65) for the same connecting finger (51).

19. A door according to one of Claims 16 to 18, characterised in that the key is constrained in a functional position by the assistance of a spring (66).

20. A door according to one of Claims 11 to 19, characterised in that the rail has in its upper part, at the level of the position of the top block, when the door is closed, a stop device (67) which constitutes an abutment to forwards movement of the door so long as the door has not been lowered sufficiently.
